# EUROPÄISCHE PATENTSCHRIFT

(11) **EP 0 482 168 B1**
(45) Veröffentlichungstag und Bekanntmachung des Hinweises auf die Patenterteilung: **02.03.1994**
(21) Anmeldenummer: 91909298.1
(22) Anmeldetag: 08.05.1991
(51) Int. Cl.: A44B 11/25

(54) **SCHOCKSICHERER SICHERHEITSGURTVERSCHLUSS**
SHOCKPROOF SAFETY BELT BUCKLE
FERMETURE ANTICHOCS POUR CEINTURE DE SECURITE

(30) Priorität: 13.05.1990 DE 4015235
(43) Veröffentlichungstag der Anmeldung: 29.04.1992
(73) Patentinhaber: AUTOLIV DEVELOPMENT AB, S-44783 Vargarda (SE)
(72) Erfinder: BOCK, Andreas, D-2353 Nortorf (DE)
(74) Vertreter: Müller, Karl-Ernst, Dr., Dipl.-Ing.
(86) Internationale Anmeldenummer: DE9100391
(87) Internationale Veröffentlichungsnummer: WO9117678

(56) Entgegenhaltungen:
- DE-A- 2 719 325
- DE-A- 2 849 437
- DE-A- 2 903 230
- DE-A- 3 537 465
- DE-A- 3 811 429

## Beschreibung

Die Erfindung betrifft einen Sicherheitsgurtverschluß zur Aufnahme und Verriegelung einer Einsteckzunge mit einem Gehäuse und einem darin, einen unter Federwirkung stehenden Auswerfer enthaltenden Einschubweg für die Einsteckzunge, mit einer mit der Zungenausnehmung im Verriegelungsfall zusammenwirkenden Verriegelung, welche die Einsteckzunge in dem Einschubweg verriegelt, und mit einer im Verschlußgehäuse geführten, federbelasteten und zweiteilig mit einem Schiebetastenkörper und einem darin einschiebbaren Tastenfeld ausgebildeten Schiebetaste zur Aufhebung der Verriegelung, wobei eine zwischen Schiebetastenkörper und Tastenfeld angeordnete Feder als Sensorfeder bei auftretenden Beschleunigungen das Tastenfeld im wesentlichen in der ausgeschobenen Stellung hält und bei manueller Betätigung der Schiebetaste eine Relativbewegung zwischen Tastenfeld und Schiebetastenkörper in die Betätigung der Verriegelung umsetzbar ist.

Ein gattungsgemäßer Sicherheitsgurtverschluß ist in der DE-A-38 11 429 beschrieben; danach ist vorgesehen, daß der Schiebetastenkörper gegen das Verschlußgehäuse verriegelt ist, so daß bei einwirkenden Beschleunigungskräften der Verschlußkörper in seiner Ruhestellung verbleibt, wobei das beschleunigungsbedingte Einschieben des Tastenfeldes in den Schiebetastenkörper diese Verriegelung des Schiebetastenkörpers im Verschlußgehäuse nicht aufhebt. Erst die manuelle Betätigung des Tastenfeldes läßt dieses die Verriegelung des Schiebetastenkörpers im Verschlußgehäuse aufheben, so daß mit fortschreitendem Öffnungshub der Schiebetastenkörper die Entriegelung des Verschlußmechanismus herbeiführt.

Mit dem bekannten Verschluß ist der Nachteil verbunden, daß die aufzuhebende Verriegelung des Schiebetastenkörpers im Verschlußgehäuse der normalen, von der Benutzerperson ausgehenden Öffnungsbewegung des Verschlusses einen Widerstand entgegensetzt, der den Bedienungskomfort des Verschlusses mindert. Weiterhin müssen die Verriegelungskräfte einerseits und die von dem zugelassenen Einschieben des Tastenfeldes in den Schiebetastenkörper ausgehenden Öffnungskräfte andererseits exakt aufeinander abgestimmt sein, um mit der gebotenen Sicherheit eine Entriegelung des Schiebetastenkörpers im Verschlußgehäuse zu vermeiden. Schließlich weist der bekannte Verschluß einen komplizierten Aufbau auf, weil die Mittel zur Verriegelung des Schiebetastenkörpers einerseits und zur Aufhebung der Verriegelung andererseits entsprechend vorgehalten werden müssen.

Der Erfindung liegt daher die Aufgabe zugrunde, einen gattungsgemäßen Sicherheitsgurtverschluß derart zu verbessern, daß bei hohem Bedienungskomfort der Verschluß gegen in der Wirkungsrichtung der Schiebetaste wirkende Beschleunigungskräfte schockgesichert ist, wobei der Aufbau des Verschlusses einfach sein soll.

Die Lösung dieser Aufgabe ergibt sich einschließlich vorteilhafter Ausgestaltungen und Weiterbildungen aus dem Inhalt der Patentansprüche, welche dieser Beschreibung nachgestellt sind.

Die Erfindung sieht hierzu in ihrem Grundgedanken vor, daß der Schiebetastenkörper mit Tastenfeld im Beschleunigungsfall bei Nicht-Betätigung des Tastenfeldes ohne Aufhebung der Verriegelung des Verschlusses in Öffnungsrichtung der Schiebetaste in das Verschlußgehäuse einschiebbar ist.

Mit der erfindungsgemäßen Ausgestaltung ist der Vorteil verbunden, daß eine Betätigung der Verriegelung des Verschlusses nur dann erfolgt, wenn das Tastenfeld in den Schiebetastenkörper eingedrückt und dann gemeinsam mit dem Schiebetastenkörper im Sinne einer Entriegelungsbewegung für die Verriegelung des Verschlusses bewegt wird. Erst der Einschub des Tastenfeldes in den Schiebetastenkörper führt zur Ausbildung einer äußeren Gestalt des Schiebetastenkörpers durch entsprechend vorspringende Teile, mit welcher der Schiebetastenkörper auf die Verriegelung einwirkt. Solange das Tastenfeld in den Schiebetastenkörper nicht eingeschoben ist, ist der Schiebetastenkörper in dem Verschlußgehäuse zum Beispiel durch Beschleunigungskräfte ohne Betätigung der Verriegelung frei verschiebbar. Bei dieser Ausgestaltung ist durch eine entsprechende Auslegung der Sensorfeder zwischen Schiebetastenkörper und Tastenfeld lediglich dafür Sorge zu tragen, daß bei schockartiger Beanspruchung sich das Tastenfeld für eine Betätigung der Verriegelung nicht beziehungsweise nicht zu weit in den Schiebetastenkörper einschiebt. Der in der Praxis übliche Leerweg zur Abdeckung von Fertigungstoleranzen ist in der Zeichnung dargestellt. Bei Auftreten eines Schocks kann sich dann der Schiebetastenkörper einschließlich des Tastenfeldes ohne Beeinflussung der Verriegelung im Verschlußgehäuse bewegen, so daß in vorteilhafter Weise die Sensorfeder nur die Masse des Tastenfeldes abfangen muß und nicht die gesamte Schiebetaste mit Schiebetastenkörper und Tastenfeld gegen eine Schockbeanspruchung zu sichern ist.

Nach einem Ausführungsbeispiel ist vorgesehen, daß in dem Schiebetastenkörper ein von dem Tastenfeld bei dessen Einschub in den Schiebetastenkörper betätigter Kipphebel angeordnet ist, der aus der Kontur des Schiebetastenkörpers herausschwenkbar ist und dabei einen Anschlag zur Betätigung der Verriegelung ausbildet. Hierbei wirkt der Kipphebel als ein Übertragungselement, mit welchem die Einschubbewegung des Tastenfeldes in den Schiebetastenkörper bei der normalen Betätigung des Verschlusses zum Herausschwenken eines Anschlages für die Betätigung der Verriegelung aus dem Schiebetastenkörper sorgt. Da gleichzeitig vorgesehen ist, daß der Kipphebel über eine sich am Schiebetastenkörper abstützende Rückstellfeder in seiner in die Kontur des Schiebetastenkörpers eingeschwenkten Stellung gehalten ist, ist bei nicht eingeschobenem Tastenfeld der Schiebetastenkörper im Sinne der Erfindung in dem Verschlußgehäuse frei verschieblich, ohne daß damit eine Betätigung der Verriegelung verbunden ist. Erst das Einschieben des Tastenfeldes in den Schiebetastenkörper mit der damit verbundenen Relativbewegung führt zur Betätigung des Kipphebels und dem Herausschwenken eines entsprechenden Anschlages zur Betätigung der Verriegelung. Auf den Kipphebel wirken dabei ebenfalls Beschleunigungskräfte, und daher sollte der Hebel entweder im Masseschwerpunkt gelagert sein beziehungsweise durch entsprechende Masseverteilung ein die Feder zur Abstützung des Kipphebels unterstützendes Verhalten aufweisen.

Nach einem anderen Ausführungsbeispiel ist eine das Tastenfeld tragende Betätigungsstange in dem Schiebetastenkörper derart verschiebbar, daß bei Relativbewegung des Tastenfeldes gegenüber dem Schiebetastenkörper das Ende der Betätigungsstange aus der Kontur des Schiebetastenkörpers heraustritt und somit die Verriegelung des Verschlusses beaufschlagt. Bei diesem Ausführungsbeispiel ist auf die Anordnung eines gesonderten Übertragungselementes verzichtet, vielmehr wird die auch zur Führung des Tastenfeldes dienende Betätigungsstange sogleich als Übertragungselement für die Betätigung der Verriegelung benutzt. Vorzugsweise ist diese Betätigungsstange dabei in einem den Schiebetastenkörper schräg durchsetzenden Kanal geführt, woraus sich aber auch ergibt, daß bei Betätigung des Tastenfeldes es zu einem Versatz des Tastenfeldes gegenüber dem Schiebetastenkörper kommt.

Soll dieser Nachteil vermieden sein, so kann nach der Erfindung auch vorgesehen sein, die Betätigungsstange aus mehreren gelenkig aneinander angreifenden Abschnitten auszubilden, so daß ein geradlinig verlaufender Kanal mit einer geradlinigen Bewegung des Tastenfeldes angeordnet sein kann, der erst in seinem Endbereich derart umgelenkt ist, daß das Ende der Betätigungsstange aus der Kontur des Schiebetastenkörpers heraustritt.

Bei den Ausführungsbeispielen mit einer in einem Kanal geführten Betätigungsstange ist es zweckmäßig, an der Betätigungsstange einen in eine den Verschiebeweg festlegenden Ausnehmung im Schiebetastenkörper eingreifenden Vorsprung vorzusehen.

Eine bevorzugte Ausführungsform der Erfindung sieht vor, das Tastenfeld mit Betätigungsstange, die Sensorfeder und den Schiebetastenkörper aus einem einzigen, aus Kunststoff bestehenden Teil auszubilden, wobei die an das Tastenfeld und an den Schiebetastenkörper jeweils anschließende Sensorfeder jeweils über Filmscharniere mit den Bauteilen verbunden ist. Derartige Teile lassen sich insbesondere im Spritzgußverfahren leicht herstellen und in den Mechanismus des Verschlusses einfügen.

Die Erfindung ist nicht auf gattungsgemäße Verschlüsse beschränkt, bei denen die Schiebetastenbewegung unmittelbar auf einen Riegel des Verschlusses wirkt, sondern sie ist auch anwendbar auf Verschlußbauarten, bei denen ein unter Selbstöffnungstendenz im Verschlußgehäuse gelagerter Riegel von einem Sicherungselement in seiner verriegelten Stellung gesichert ist; eine derartige Bauform des Verschlusses ergibt sich beispielsweise aus der DE-A-27 19 325. Für solche Verschlüsse ist die Erfindung ebenfalls anwendbar, wobei der Schiebetastenkörper mit seinem aus seiner Kontur bei Betätigung des Tastenfeldes heraustretenden Anschlag dann auf das Sicherungselement wirkt, dieses bei der weiteren Bewegung der Schiebetaste in dessen Freigabestellung verschiebt, so daß sich der unter Selbstöffnungstendenz stehende Riegel in seine Freigabestellung für die Einsteckzunge bewegt.

In der Zeichnung sind Ausführungsbeispiele der Erfindung wiedergegeben, welche nachstehend beschrieben sind.
Es zeigen:
- Fig. 1: einen Sicherheitsgurtverschluß in teilweisem Längsschnitt,
- Fig. 2a - c: in einer schematischen Darstellung die Bewegungszustände der Schiebetaste bei den gegebenen Beanspruchungen,
- Fig. 3, b: ein anderes Ausführungsbeispiel der Schiebetaste in ihrer Ausgangslage und betätigten Stellung,
- Fig. 4: eine Draufsicht auf die Schiebetaste gemäß Figur 3a,
- Fig. 5a, b: ein anderes Ausführungsbeispiel der Schiebetaste entsprechend der Darstellung in Fig. 3a, b.

Das in den Figuren dargestellte Ausführungsbeispiel zeigt einen Sicherheitsgurtverschluß, bei welchem der Riegel einer Verschluß-Verriegelung über ein im Verschlußgehäuse geführtes Sicherungselement festgelegt ist, welches von der Schiebetaste bei deren Entriegelungsbewegung beaufschlagt wird. Da der Verriegelungsmechanismus nicht Gegenstand der vorliegenden Erfindung ist, kann der Verschluß auch ohne weiteres so ausgebildet sein, daß die Schiebetaste bei ihrer Entriegelungsbewegung unmittelbar mit dem Riegel zusammenwirkt.

Gemäß Figur 1 besteht ein Sicherheitsgurtverschluß 10 aus einer einteiligen Schloßplatte 11, welche im Bereich ihrer Befestigung an einem Verankerungsteil 12 zu zwei gleich langen Schenkeln 13, 14 umgebogen ist, zwischen denen eine Einsteckzunge 15 gegen die Wirkung eines Auswerfers 16 einführbar ist. Der Verschluß weist zwei Seitenwände 17 auf, die dem Verschluß eine U-förmige Gestaltung geben; in den Seitenwänden 17 ist in dem hinteren Bereich ein Riegel 18 senkrecht zur Einsteckebene für die Einsteckzunge 15 drehbar in einem Gelenk 19 gelagert. Der Riegel 18 ist durch ein gleichsinnig mit der Schiebetaste 20 in den Seitenwänden 17 des Verschlusses 10 verschiebbar angeordnetes Sicherungselement 22 gesichert, welches in Langlöchern 21 in den Seitenwänden 17 verschiebbar geführt ist. In seiner auf die Schiebetaste 20 zu angeordneten Sicherungsstellung liegt das Sicherungselement 22 auf einem Vorsprung des Riegels 18 auf und sichert diesen gegen eine Öffnung. Bei der Entriegelungsbewegung wirkt die Schiebetaste 20 mit der erfindungsgemäßen und noch zu beschreibenden Ausgestaltung auf das Sicherungselement 22 ein und verschiebt dieses in eine Freigabestellung für den Riegel 18. Somit bilden Riegel 18 und Sicherungselement 22 die Verriegelung des Verschlusses.

Die Schiebetaste 20 im einzelnen besteht aus einem Schiebetastenkörper 25 und einem Tastenfeld 26, welches mittels einer Betätigungsstange 27 in dem Schiebetastenkörper 25 geführt ist. Zwischen Schiebetastenkörper 25 und Tastenfeld 26 ist eine Sensorfeder 28 angeordnet, welche das Tastenfeld 26 in dessen ausgeschobene Ruhelage vorspannt. Die Sensorfeder 28 ist dabei so stark zu bemessen, daß sie bei in der Bewegungsrichtung der Schiebetaste auftretenden Beschleunigungen das Tastenfeld in der ausgeschobenen Stellung zu halten in der Lage ist. Der Schiebetastenkörper 25 ist in seiner Kontur so abgestimmt, daß er gegenüber dem Sicherungselement 22 frei verschiebbar ist.

In dem Schiebetastenkörper 25 ist ein Kipphebel 29 derart gelagert, daß dessen einer Schenkel 30 mit der Betätigungsstange 27 des Tastenfeldes 26 zusammenwirkt und daß sein anderer Schenkel 31 bei Verschwenkung des Kipphebels 29 aus der Kontur des Schiebetastenkörpers 25 heraustritt. Der Kipphebel 29 ist durch eine sich zwischen dem Schenkel 30 und dem Schiebetastenkörper 25 abstützende Rückstellfeder 32 in seine in die Kontur des Schiebetastenkörpers 25 eingeschwenkte Stellung belastet, in welcher auch das Tastenfeld 26 sich in seiner vorderen Stellung befindet.

Die Figur 2a zeigt in schematischer Darstellung die Schiebetaste in ihrer Ausgangslage. In Figur 2b ist das Verhalten der Schiebetaste bei Auftreten einer schockartigen Beschleunigung dargestellt, die ohne die erfindungsgemäße Ausbildung zu einer Entriegelung des Verschlusses führen würde. Nachdem nämlich zunächst der Verschluß in Richtung des Pfeiles 37 gestrammt worden ist, kommt es am Ende des Strammvorganges zu einer starken Abbremsung des Verschlußkörpers, so daß die Schiebetaste 20 danach trachtet, ihre Bewegung in Strammrichtung 37 fortzusetzen und dabei eine Einschubbewegung in den Verschluß auszuführen. Da durch die Sensorfeder 28 ein Einschieben des Tastenfeldes 26 in den Schiebetastenkörper 25 in Richtung des Pfeiles 37 ausgeschlossen ist, kann ein Einschieben der Schiebetaste 20 in den Verschluß unter der Wirkung der aufgetretenen Beschleunigungskräfte in Kauf genommen werden, weil, wie aus Figur 2b ersichtlich, die Schiebetaste 20 gegenüber dem Sicherungselement 22 frei verschiebbar ist, so daß das Einschieben der Schiebetaste 20 in den Verschlußkörper 10 nicht zu einer Entriegelung des Verschlusses führt.

Aus Figur 2c ergibt sich dagegen der Bewegungsablauf, wenn die Schiebetaste 20 im Sinne einer gewollten Entriegelung des Verschlusses betätigt wird. Dabei erfolgt ein Druck auf das Tastenfeld 26, und unter Überwindung der Kraft der Feder 28 wird das Tastenfeld in den Schiebetastenkörper 25 eingeschoben, wobei die Betätigungsstange 27 den Kipphebel 29 verschwenkt, so daß der Schenkel 31 aus der Kontur des Schiebetastenkörpers 25 herausschwenkt und bei der weiteren Einschubbewegung des Schiebetastenkörpers 25 gegen die Wirkung der Schiebetastenfeder 23 in das Verschlußgehäuse das Sicherungselement 22 beaufschlagt und in dessen Freigabestellung verschiebt. Somit ist also bei gewollter Entriegelung ein Bewegungsablauf zur Entriegelung des Verschlusses sichergestellt.

Bei dem in den Figuren 3a, b und 4 gezeigten Ausführungsbeispiel ist die das Tastenfeld 26 tragende Betätigungsstange 27 in einem schräg den Schiebetastenkörper 25 durchsetzenden Kanal 33 derart längsverschiebbar gelagert, daß bei Eindrücken des Tastenfeldes 26 in den Schiebetastenkörper 25 das freie Ende der Betätigungsstange 27 aus der Kontur des Schiebetastenkörpers 25 heraustritt und so den Anschlag für die Betätigung des Sicherungselementes 22 bildet. Zur Sicherung der Betätigungsstange 27 in dem Schiebetastenkörper 25 und zur Festlegung des Verschiebeweges weist die Betätigungsstange 27 einen Vorsprung 34 auf, der in einer zugeordneten Ausnehmung 35 des Schiebetastenkörpers 25 geführt ist. Die zwischen dem Schiebetastenkörper 25 und dem Tastenfeld 26 angeordnete Sensorfeder 28 ist wie das Tastenfeld und der Schiebetastenkörper auch aus Kunststoff gefertigt und einstückig mit den beiden vorgenannten Teilen über Filmscharniere 39 verbunden, so daß Schiebetastenkörper 25, Tastenfeld 26 mit Betätigungsstange 27 und Sensorfeder 28 jeweils als ein Kunststoff-Spritzgußteil herstellbar sind. Bei dem Einschub des Tastenfeldes 26 in den Schiebetastenkörper 25 ergibt sich aufgrund der schrägen Anordnung des Kanals 33 ein seitlicher Versatz des Tastenfeldes gegenüber dem Schiebetastenkörper.

Soll dieser Versatz vermieden werden, so kann gemäß dem in den Figuren 5a, b vorgesehenen Ausführungsbeispiel die Betätigungsstange 27 auch in einem geradlinig im Schiebetastenkörper 25 angeordneten Kanal 36 geführt sein, welcher erst in seinem Endbereich derart umgebogen ist, daß die in diesem Bereich aus mehreren, über Filmscharniere 39 gelenkig aneinander angebundenen Abschnitten 36 bestehende Betätigungsstange 27 mit ihrem freien Ende aus der Kontur des Schiebetastenkörpers 25 heraustritt.

## Patentansprüche

1. Sicherheitsgurtverschluß (10) zur Aufnahme und Verriegelung einer Einsteckzunge (15) mit einem Gehäuse und einem darin, einen unter Federwirkung stehenden Auswerfer (16) enthaltenden Einschubweg für die Einsteckzunge (15), mit einer mit einer Ausnehmung der Zunge im Verriegelungsfall zusammenwirkenden Verriegelung, (18,22) welche die Einsteckzunge (15) in dem Einschubweg verriegelt, und mit einer im Verschlußgehäuse geführten, federbelasteten und zweiteilig mit einem Schiebetastenkörper (25) und einem darin einschiebbaren Tastenfeld (26) ausgebildeten Schiebetaste (20) zur Aufhebung der Verriegelung, wobei eine zwischen Schiebetastenkörper (25) und Tastenfeld (26) angeordnete Feder (28) als Sensorfeder bei auftretenden Beschleunigungen das Tastenfeld (26) im wesentlichen in der ausgeschobenen Stellung hält und bei manueller Betätigung der Schiebetaste (20) eine Relativbewegung zwischen Tastenfeld (26) und Schiebetastenkörper (25) in die Betätigung der Verriegelung umsetzbar ist, dadurch gekennzeichnet, daß der Schiebetastenkörper (25) mit Tastenfeld (26) im Beschleunigungsfall bei Nicht-Betätigung des Tastenfeldes (26) ohne Aufhebung der Verriegelung (18, 22) in Öffnungsrichtung in das Verschlußgehäuse einschiebbar ist.

2. Verschluß nach Anspruch 1, dadurch gekennzeichnet, daß in dem Schiebetastenkörper (25) ein von dem Tastenfeld (26) bei dessen Einschub in den Schiebetastenkörper (25) betätigtbarer Kipphebel (29) angeordnet ist, der aus der Kontur des Schiebetastenkörpers (25) gegen die Wirkung einer Feder (32) herausschwenkbar ist und dabei einen Anschlag zur Betätigung der Verriegelung (18, 22) ausbildet.

3. Verschluß nach Anspruch 2, dadurch gekennzeichnet, daß der Kipphebel (29) über eine sich am Schiebetastenkörper (25) abstützende Rückstellfeder (32) in seiner in die Kontur des Schiebetastenkörpers (25) eingeklappten Stellung gehalten ist.

4. Verschluß nach Anspruch 1, dadurch gekennzeichnet, daß eine das Tastenfeld (26) tragende Betätigungsstange (27) in dem Schiebetastenkörper (25) derart verschiebbar ist, daß bei Relativbewegung des Tastenfeldes (26) gegenüber dem Schiebetastenkörper (25) das Ende der Bestätigungsstange (27) aus der Kontur des Schiebetastenkörpers (25) heraustritt und die Verriegelung (18, 22) des Verschlusses (10) beaufschlagt.

5. Verschluß nach Anspruch 4, dadurch gekennzeichnet, daß die Betätigungsstange (27) in einem den Schiebetastenkörper (25) schräg durchsetzenden Kanal (33) verschiebbar ist.

6. Verschluß nach Anspruch 4 oder 5, dadurch gekennzeichnet, daß die Betätigungsstange (27) einen in einer den Verschiebeweg festlegenden Ausnehmung (35) im Schiebetastenkörper (25) eingreifenden Vorsprung (34) aufweist.

7. Verschluß nach einem der Ansprüche 4 bis 6, dadurch gekennzeichnet, daß die Betätigungsstange (27) aus einzelnen, miteinander beweglich verbundenen Abschnitten (36) besteht und in einem gebogenen, den Schiebetastenkörper (25) durchsetzenden Kanal (33) geführt ist.

8. Verschluß nach einem der Ansprüche 1 bis 7, dadurch gekennzeichnet, daß Tastenfeld (26) mit Betätigungsstange (27), Sensorfeder (28) und Schiebetastenkörper (25) ein einziges, aus Kunsststoff hergestelltes Teil bilden, wobei die an das Tastenfeld (26) und an den Schiebetastenkörper (25) angeschlossene Sensorfeder (28) jeweils über Filmscharniere (39) mit den Bauteilen (25, 26) verbunden ist.

9. Verschluß nach einem der Ansprüche 1 bis 8, wobei bei der Verriegelung des Verschlusses der unter Selbstöffnungstlendenz gelagerte Riegel (18) von einem Sicherungselement (22) in seiner verriegelten Stellung gesichert ist, dadurch gekennzeichnet, daß das Tastenfeld (26) bei seiner Relativbewegung gegenüber dem Schiebetastenkörper (25) das Sicherungselement (22) beaufschlagt.

## Claims

1. Safety belt buckle (10) for receiving and locking an insertion tongue (15), having a casing and an insertion slot arranged therein for receiving the insertion tongue (15) and a spring-loaded ejector (16) arranged in the insertion slot, further having a locking device (18, 22) which, in the locking position, cooperates with a cutout of the insertion tongue (15) for locking the insertion tongue (15) in the insertion slot, and having a spring-loaded and two-part sliding key (20) guided in the casing that is comprised of a sliding key body (25) and a key button (26) which is insertable therein for releasing the locking device, whereby a spring (28) that is arranged between the sliding key body (25) and the key button (26) serves as a sensor spring, when accelerations occur, holds the key button (26) essentially in its extended position, and, when the sliding key (20) is manually actuated, the relative movement between the key button (26) and the sliding key body (25) is translated into the actuation of the locking device, characterized in that the sliding key body (25) together with the key button (26), in the case of an acceleration and when the key button (26) is not actuated, are insertable into the safety belt casing in the direction of unlocking without releasing the locking device (18, 22).

2. Safety belt buckle according to claim 1, characterized in that a pivotable lever (29) is arranged in the sliding key body (25) and is actuatable by the key button (26) upon its insertion into the sliding key body (25), whereby the pivotable lever (29) is pivotable against the force of a spring (32) as to protrude from the contour of the sliding key body (25) and forms an abutment for actuating the locking device (18, 22).

3. Safety belt buckle according to claim 2, characterized in that the pivoting lever (29) is maintained in its unpivoted position within the contour of the sliding key body (25) by a return spring 32 that is supported at the sliding key body (25).

4. Safety belt buckle according to claim 1, characterized in that an actuating rod (27) which supports the key button (26) is slidable in the sliding key body (25) such that upon a relative movement of the key button (26) with respect to the sliding key body (25) the end of the actuating rod (27) protrudes from the contour of the sliding key body (25) and acts on the locking device (18, 22) of the safety belt buckle (10).

5. Safety belt buckle according to claim 4, characterized in that the actuating rod (27) is slidable within a channel 33 that penetrates the sliding key body (25) at a slant.

6. Safety belt buckle according to claim 4 or 5, characterized in that the actuating rod (27) is provided with a projection (34) which engages a recess (35) in the sliding key body (25) determining its displacement.

7. Safety belt buckle according to one of the claims 4 to 6, characterized in that the actuating rod (27) is formed of individual segments (36) that are connected to one another in a movable manner, and is guided in a curved channel (33) that penetrates the sliding key body (25).

8. Safety belt buckle according to one of the claims 1 to 7, characterized in that the key button (26) together with the actuating rod (27), sensor spring (28) and sliding key body (25) are formed as a single part made of plastic, whereby the sensor spring (28) connected to the key button (26) and the sliding key body (25) is connected to these elements (25, 26) via film joints (39).

9. Safety belt buckle according to claims 1 to 8, wherein the latch (18) of the locking device of the safety belt buckle is supported in a self-opening manner and is secured in its locked position by a securing element (22), characterized in that the key button (26) actuates the securing element (22) when moved relative to the sliding key body (25).

## Revendications

1. Fermeture de sécurité (10), pour recevoir et verrouiller une languette d'enfichage (15), avec un boîtier à l'intérieur duquel se trouve un passage d'insertion pour la languette d'enfichage (15) contenant un éjecteur (16) se trouvant sous l'action d'un ressort, avec un verrouillage (13, 23), coopérant avec un évidement de la languette, en cas de verrouillage, et verrouillant la languette d'enfichage (15) dans le passage d'insertion, et avec une touche coulissante (27), destinée à débloquer le verrouillage, guidée dans le boîtier de fermeture, soumise à l'action d'un ressort et réalisée en deux parties avec un corps de touche coulissante (25) et une zone de touche (26) pouvant y être enfoncée, un ressort (23) disposé entre le corps de touche coulissante (25) et la zone de touche (26), maintenant, à titre de ressort capteur, en cas d'apparition d'accélérations, la zone de touche (26) sensiblement dans la position sortie et, en cas d'actionnement manuel de la touche coulissante (27), un déplacement relatif entre la zone de touche (26) et le corps de touche coulissante (25) pouvant être converti en un actionnement du verrouillage, caractérisée en ce que, dans le cas d'une accélération, lorsqu'il n'y a pas actionnement de la zone de touche (26), le corps de touche coulissante (25) peut être enfoncé dans le boîtier de fermeture, avec la zone de touche (26), sans débloquer le verrouillage (18, 22) dans la direction de l'ouverture.

2. Fermeture de sécurité selon la revendication 1, caractérisée en ce qu'est disposé dans le corps de touche coulissante (25) un levier basculant (29), pouvant être actionné par la zone de touche (26) lors de son insertion dans le corps de touche coulissante (25) et susceptible de sortir par pivotement hors du contour du corps de touche coulissante (25), à l'encontre de l'action d'un ressort (32) et constituant alors une butée pour l 'actionnement du verrouillage (18,22).

3. Fermeture de sécurité selon la revendication 2, caractérisée en ce que le levier basculant (29) est maintenu dans sa position rétractée dans le contour du corps de touche coulissante (25) par l'intermédiaire d'un ressort de rappel (32), prenant appui sur le corps de touche coulissante (25).

4. Fermeture de sécurité selon la revendication 1, caractérisée en ce qu'une tige d'actionnement (27), portant la zone de touche (26), est déplaçable dans le corps de touche coulissante (25), de manière qu'en cas de déplacement relatif de la zone de touche (26) par rapport au corps de touche coulissante (25), l'extrémité de la tige d'actionnement (27) sorte hors du contour du corps de touche coulissante (25) et sollicite le verrouillage (18,22) de la fermeture (10).

5. Fermeture de sécurité selon la revendication 4, caractérisée en ce que la tige d'actionnement (27) est déplaçable dans un canal (33) traversant obliquement le corps de touche coulissante (25).

6. Fermeture de sécurité selon la revendication 4 ou 5, caractérisée en ce que la tige d'actionnement (27) présente une saillie (34) s'engageant dans un évidement (35) ménagé dans le corps de touche coulissante (25) déterminant la course de déplacement.

7. Fermeture de sécurité selon l'une des revendications 4 à 6, caractérisée en ce que la tige d'actionnement (27) est composée de sections (36) individuelles, reliées entre elles de façon mobile, et est guidée dans un canal (33) incurvé traversarit le corps de touche coulissante (25).

8. Fermeture de sécurité selon l'une des revendications 1 à 7, caractérisée en ce que la zone de touche (26) avec la tige d'actionnement (27), le ressort capteur (28) et le corps de touche coulissante (25) constituent une partie unique, fabriquée en matière synthétique, le ressort capteur (28) raccordé à la zone de touche (36) et au corps de touche coulissante (25) étant relié à chacun des éléments de construction (25, 26), par l'intermédiaire de charnières-film (39).

9. Fermeture de sécurité selon l'une des revendications 1 à 8, où, en cas de verrouillage de la fermeture, le verrou (18), monté en présentant une tendance à l'auto-ouverture, est assuré dans sa position verrouillée par un élément de sécurité (22), caractérisée en ce que la zone de touche (26), lors de son déplacement relatif, sollicite l'élément de sécurité (22) vis-à-vis du corps de touche coulissante (25).
